# EUROPÄISCHE PATENTSCHRIFT

(11) **EP 1 109 177 B1**
(45) Veröffentlichungstag und Bekanntmachung des Hinweises auf die Patenterteilung: **28.04.2004**
(21) Anmeldenummer: 00127552.8
(22) Anmeldetag: 15.12.2000
(51) Int. Cl.: H01F 7/18

(54) **Verfahren zum Schalten einer Last**
Method for switching a load
Procédé pour commuter une charge

(30) Priorität: 16.12.1999 DE 19961029; 21.03.2000 DE 10013928
(43) Veröffentlichungstag der Anmeldung: 20.06.2001
(73) Patentinhaber: SIEMENS AKTIENGESELLSCHAFT, 80333 München (DE)
(72) Erfinder: Abert, Michael, 76474 Au (DE)

(56) Entgegenhaltungen:
- DE-A- 3 817 770
- DE-A- 19 719 602
- FR-A- 2 778 785
- US-A- 5 938 172
- US-A- 5 986 360

## Beschreibung

Die Erfindung betrifft ein Verfahren zum Schalten einer Last, welcher eine Schaltspannung zuführbar ist.
Darüber hinaus betrifft die Erfindung eine Schaltungsanordnung zur Durchführung des Verfahrens.

Aus dem nächstliegenden Stand der Technik DE 41 32 208 C1 ist ein Verfahren und eine Vorrichtung zum Absichern eines Wechselstromkreises bekannt. Es sind Maßnahmen vorgesehen, die ein Einschalten einer induktivitätsbehafteten Last ohne Auftreten von unerwünscht hohen Einschaltströmen ermöglichen.

EP 0 618 667 B1 offenbart ein Verfahren zur Steuerung des Wechselstromes in einem Lastkreis und eine Vorrichtung zur Durchführung des Verfahrens. Ein Testprogramm ermittelt die Art der angeschlossenen Last, so dass steuerbare Halbleiter bei induktiver Last im Phasenanschnitt und bei kapazitiver und/oder ohmscher Last im Phasenabschnitt betrieben werden können.

DE 38 17 770 A1 beschreibt eine Einrichtung zur getakteten Ansteuerung eines elektromagnetischen Ventils. Es sind Maßnahmen vorgesehen, die einen effektiven Betrieb des elektromagnetischen Ventils ermöglichen.

Aus der US 5,938,172 ist ein Antriebssystem für ein Solenoidventil bekannt. Durch das Antriebssystem sind zwei Arten von Hochspannungen mit einfachen Mitteln erzeugbar.

Der vorliegenden Erfindung liegt daher die Aufgabe zugrunde, ein Verfahren der eingangs genannten Art anzugeben, das unabhängig von der Art der zu schaltenden Last, sei es eine ohmsche Last, eine Lampenlast, eine kapazitive Last, eine induktive Last mit oder ohne bewegbare Teile, ein Schalten dieser Last ermöglicht. Erfindungsgemäß wird die gestellte Aufgabe durch ein Verfahren gemäß Anspruch 1 gelöst. Darüber hinaus ist in Anspruch 4 eine Schaltungsanordnung anzugeben, welche zur Durchführung des Verfahrens geeignet ist.

Eine Ausgestaltung der Erfindung gemäß den im Anspruch 2 angegebenen Maßnahmen bewirkt einen geringeren Energiebedarf bei geschalteter induktiver Last mit bewegbaren Teilen und beschleunigt darüber hinaus Abschaltvorgänge. Die Erfindung ist insbesondere in Digitalausgabeeinheiten für speicherprogrammierbare Steuerungen einsetzbar.

Anhand der Zeichnung, in der ein Ausführungsbeispiel der Erfindung veranschaulicht ist, werden im Folgenden die Erfindung, deren Ausgestaltungen sowie Vorteile näher erläutert.

Es zeigen
- Figur 1: eine Schaltungsanordnung zum Schalten einer induktiven Last mit bewegbaren Teilen,
- Figur 2: eine Darstellung von Strom- und Spannungsverläufen,
- Figur 3: eine Darstellung von Schaltspannungen,
- Figur 4: eine Schaltungsanordnung zum Schalten mehrerer induktiver Lasten,
- Figur 5: eine Schaltungsanordnung zum Schalten einer Last und
- Figur 6: eine weitere Darstellung von Strom- und Spannungsverläufen.

Wesentliche Bestandteile der Schaltungsanordnung nach Figur 1 sind eine Sensoreinheit 1, die zur Erkennung der Änderung eines Laststromes 11 vorgesehen ist, ein steuerbarer Schalter 3 in Form eines MOSFET-Schalters und eine Spannungserzeugungs-Einheit 4. Der Spannungserzeugungs-Einheit 4 ist eine Versorgungsgleichspannung 5 zuführbar, aus welcher die Spannungserzeugungs-Einheit 4 in Abhängigkeit eines von der Sensoreinheit 1 erzeugten und der Spannungserzeugungs-Einheit 4 zugeführten Steuersignals 6 Schaltspannungen erzeugt. In einem praktischen Ausführungsbeispiel der Erfindung sind zwei Schaltspannungen vorgesehen, eine Maximalspannung von 48 VDC und eine Haltespannung von 16 VDC, die aus einer Versorgungsspannung von 24 VDC erzeugt werden.
Dem steuerbaren Schalter 3 ist über einen Steuerausgang 7 einer speicherprogrammierbaren Steuerung und über Potential trennende Mittel 8 ein Steuersignal 9 zuführbar, wobei ein aktiviertes Steuersignal 9 den Schalter 3 schließt. Dies bewirkt, dass eine Schaltspannung 10 der Last 2 zugeführt wird und der Laststrom 11 durch die Last 2 über einen Masseanschluss M abfließt. Weitere Bestandteile der Schaltungsanordnung wie Speicherdrossel 12, Löschglied 13 und Überspannungsschutzeinrichtung 14 sind für die Erfindung ohne Bedeutung und brauchen daher nicht näher erläutert zu werden.

Zur Verdeutlichung der Erfindung wird auf Figur 2 verwiesen, in welcher Strom- und Spannungsverläufe dargestellt sind.

Zu einem Zeitpunkt T0 wird der Last 2 (Figur 1) eine sprungförmige Maximalspannung Um zugeführt, die z. B. der zweifachen Last-Nennspannung Un entspricht. Diese Maximalspannung Um bewirkt einen raschen Anstieg eines Laststromes I. Während eines Zeitintervalls zwischen dem Zeitpunkt T0 und einem Zeitpunkt T1 erkennt die Sensoreinheit 1 eine Stromschulter Ss im Laststromverlauf, die z. B. durch die Bewegung eines Ankers und die dadurch bewirkte Flussänderung verursacht wird. Die Sensoreinheit 1 aktiviert daraufhin das Steuersignal 6, wodurch die Spannungserzeugungs-Einheit 4 zum Zeitpunkt T1 die Schaltspannung von der Maximalspannung Um sprungförmig auf eine Haltespannung Uh reduziert, die in einem praktischen Ausführungsbeispiel der Erfindung zwei Drittel der Last-Nennspannung Un beträgt. Durch die erhöhte Schaltspannung Um zwischen den Zeitpunkten T0 und T1 und die reduzierte Schaltspannung Uh ab dem Zeitpunkt T1 wird einerseits ein schnelles Schalten der induktiven Last 2 bewirkt und andererseits der Energiebedarf während geschalteter Last 2 verringert, wobei ab einem Zeitpunkt T2 im eingeschwungenen Zustand ein Haltestrom Ih durch die Last 2 fließt.
Anstatt die Schaltspannung nach dem Erfassen der Stromschulter Ss auf die Haltespannung Uh zu reduzieren, kann man auch in der Art und Weise vorgehen, die Schaltspannung nach Ablauf eines vorgebbaren Zeitintervalls zu reduzieren. Das Zeitintervall wird entsprechend den technischen Angaben in den Datenblättern der zu schaltenden induktiven Last so gewählt, dass sichergestellt ist, dass die Stromschulter Ss innerhalb dieses vorgegebenen Zeitintervalls auftritt. Die Schaltungsanordnung nach Figur 1 ist in diesem Fall dahingehend zu modifizieren, dass anstatt der Sensoreinheit 1 eine Zeitintervall-Überwachungseinheit vorzusehen ist. Es kann vorkommen, dass z. B. ein Anker in einer Spule nicht bewegt werden kann, da die Bewegung aufgrund einer Störung blockiert ist. In diesem Fall tritt keine Stromschulter auf und um zu verhindern, dass die Maximalspannung konstant an der Spule anliegt und die Spule dadurch beschädigt wird, ist es vorteilhaft, nach Ablauf eines vorgebbaren Zeitintervalls die Maximalspannung auf die Haltespannung zu reduzieren.

Im Folgenden wird Bezug auf Figur 3 genommen, in der Schaltspannungen dargestellt sind. Dabei zeigt Figur 3a eine Schaltspannung in Form einer Gleichspannung, wobei die Maximalspannung Um der doppelten Last-Nennspannung Un und die Haltespannung Uh zwei Drittel dieser Last-Nennspannung Un beträgt. Eine derartige Gleichspannung mit variabler Amplitude erzeugt die Spannungserzeugungs-Einheit 4 (Figur 1), die in Abhängigkeit des Steuersignals 6 die Schaltspannung variiert.

Figur 3b zeigt eine getaktete Ausführung, wobei ab einem Zeitpunkt T3 der Gleichanteil der Haltespannung von zwei Drittel der Last-Nennspannung durch eine Wechselspannung mit entsprechender Amplitude und Taktrate erzielt wird.

Eine derartige pulsierende Gleichspannung mit konstanter Amplitude und variablem Puls-Pausen-Verhältnis (Tastverhältnis) ist vorteilhaft als Schaltspannung in einer in Figur 4 dargestellten Schaltungsanordnung zum Schalten mehrerer induktiver Lasten mit bewegbaren Teilen einsetzbar. Der Einfachheit halber ist in Figur 4 die Ansteuerung lediglich eines Ausgangskanals gezeigt. Die in den Figuren 4 und 1 gleichen Teile sind mit gleichen Bezugszeichen versehen.
Eine Spannungserzeugungs-Einheit 4' schaltet über den steuerbaren Schalter 3 und eine Sensoreinheit 1' der induktiven Last 2 die Maximalspannung Um (Figur 3b) zu. Für den Fall, dass die Sensoreinheit 1' eine Stromschulter erkennt und/oder ein vorgebbares Zeitintervall abgelaufen ist, schaltet die Sensoreinheit 1' einem UND-Verknüpfungsglied 16 ein Puls-Pausen-Signal 6' zu, wodurch der steuerbare Schalter 3 die Maximalspannung Um entsprechend dem Puls-Pausen-Verhältnis (Tastverhältnis) dieses Puls-Pausen-Signals zu- oder abschaltet. Dieses Zu- oder Abschalten der Maximalspannung Um gemäß dem durch die Sensoreinheit vorgebbaren Tastverhältnis erzeugt einen Gleichanteil ab dem Zeitpunkt T3 (Figur 3b), welcher der Haltespannung Uh (Figur 3a) entspricht.

Eine Schaltungsanordnung zum Schalten einer Last, unabhängig von der Art der zu schaltenden Last, sei es eine ohmsche Last, eine kapazitive Last, eine induktive Last mit oder ohne bewegbare Teile, ist in Figur 5 vereinfacht dargestellt. Die in den Figuren 1 und 5 gleichen Teile sind mit gleichen Bezugszeichen versehen. Im Unterschied zur Schaltungsanordnung nach Figur 1 weist die Schaltungsanordnung gemäß Figur 5 einen Zeitgenerator 15 auf, der zur Vorgabe von Auswerte-Zeitintervallen vorgesehen ist. Ein erstes Auswerte-Zeitintervall ist dazu vorgesehen um zu erkennen, ob die zu schaltende Last eine induktive oder eine andere Last, z. B. eine ohmsche, kapazitive oder Lampenlast, ist. Falls eine induktive Last detektiert wird, ist ein zweites Zeitintervall vorgesehen, in welchem detektierbar ist, ob die induktive Last eine induktive Last mit oder ohne bewegbare Teile ist. Der jeweilige Beginn und das jeweilige Ende der Zeitintervalle zeigt der Zeitgenerator 15 der Spannungserzeugungs-Einheit 4 an, die in diesen Zeitintervallen in Abhängigkeit des Steuersignals 6 der Last 2 über den Schalter 3, wie im Folgenden gezeigt wird, entsprechende Schaltspannungen zuführt.

Zur naheren Verdeutlichung der Funktions- und Wirkungsweise der in Figur 5 dargestellten Schaltungsanordnung wird auf Figur 6 verwiesen, in welcher Strom- und Spannungsverlaufe dargestellt sind, wobei in Figur 6a Spannungs- und Stromverlaufe einer ohmschen, einer kapazitiven und einer Lampenlast zwischen einem Einschaltzeitpunkt t1 und einem Abschaltzeitpunkt t4, in Figur 6b ein Spannungs- und Stromverlauf einer induktiven Last ohne bewegbare Teile zwischen diesen Zeitpunkten und in Figur 6c ein Spannungs- und Stromverlauf einer induktiven Last mit bewegbaren Teilen zwischen diesen Zeitpunkten dargestellt sind.

Es ist angenommen, dass zu dem Zeitpunkt t1 während der Dauer eines ersten Auswerte-Zeitintervalls zwischen dem Zeitpunkt T1 und einem Zeitpunkt T2 eine erste Schaltspannung Un, die im Wesentlichen der Nennspannung der zu schaltenden Last 2 entspricht, der zu schaltenden Last 2 sprungförmig aufgeschaltet wird. Die Sensoreinheit 1 erfasst, wie beschrieben, den Laststrom I und führt der Spannungserzeugungs-Einheit 4 ein diesem Laststrom I entsprechendes Steuersignal 6 zu. Für den Fall, dass die Sensoreinheit 1 während diesem ersten Zeitintervall einen Stromabfall oder keine Veränderung des Stroms detektiert (Figur 6a), was darauf hinweist, dass die Last 2 eine ohmsche, eine kapazitive oder eine Lampenlast ist, schaltet die Spannungserzeugungs-Einheit 4 der Last 2 bis zum Abschaltzeitpunkt t4 weiterhin die erste Schaltspannung Un auf.

Für den Fall, dass die Sensoreinheit 1 einen Stromanstieg detektiert (Figur 6b, 6c), was auf eine induktive Last hinweist, erhöht zunächst die Spannungserzeugungs-Einheit 4 sprungförmig oder getaktet die Schaltspannung auf eine maximale Schaltspannung Um, wodurch ein schnelles Schalten der induktiven Last bewirkt wird. Um zu erkennen, ob die induktive Last eine induktive Last mit bewegbaren Teilen oder eine induktive Last ohne bewegbare Teile ist, ist es erforderlich, dass während eines vorgebbaren, dem ersten Zeitintervall folgenden zweiten Zeitintervalls zwischen dem Zeitpunkt t2 und einem dritten Zeitpunkt t3 die Sensoreinheit 1 weiterhin den Laststrom erfasst. Für den Fall, dass während diesem zweiten Zeitintervall zwischen dem Zeitpunkt t2 und dem Zeitpunkt t3 keine Laststromschulter erfasst wird, was darauf hinweist, dass die Last 2 eine induktive Last ohne bewegbare Teile ist (Figur 6b), reduziert aufgrund des durch die Sensoreinheit 1 erzeugten Steuersignals 6 die Spannungserzeugungs-Einheit 4 ab dem Zeitpunkt t3 bis zum Abschaltzeitpunkt t4 sprungförmig oder getaktet die Schaltspannung auf die erste Schaltspannung Un.
Für den Fall dagegen, dass die Sensoreinheit 1 eine Laststromschulter detektiert (Figur 6c), was auf eine induktive Last mit bewegten Teilen hinweist, reduziert die Spannungserzeugungs-Einheit 4 von dem dritten Zeitpunkt t3 bis zum Abschaltzeitpunkt t4 die Schaltspannung sprungförmig oder getaktet auf eine Haltespannung Uh, die geringer ist als die Last-Nennspannung Un, wodurch der Energieverbrauch vermindert wird.

## Patentansprüche

1. Verfahren zum Schalten einer Last (2), welcher eine Schaltspannung (U, Un, Um, Uh) zuführbar ist, **gekennzeichnet durch** folgende Verfahrensschritte:
a) sprungförmiges Aufschalten der Schaltspannung auf eine erste vorgebbare Spannung, die im Wesentlichen der Nennspannung (Un) der zu schaltenden Last (2) entspricht,
b) Erfassen des Laststromes (I) während eines ersten vorgebbaren Zeitintervalls zwischen einem ersten Zeitpunkt (t1) und einem zweiten Zeitpunkt (t2),
c) Konstanthalten der ersten vorgebbaren Spannung (Un) bis zum Abschalten der Schaltspannung zu einem Abschaltzeitpunkt (t4) für den Fall, dass der Laststrom (I) im ersten Zeitintervall abfällt oder gleich bleibt,
d) sprungförmiges oder getaktetes Erhöhen der Schaltspannung auf eine maximale Schaltspannung (Um) für den Fall, dass der Laststrom im ersten Zeitintervall ansteigt, wobei für den Fall, dass während eines vorgebbaren, dem ersten Zeitintervall folgenden zweiten Zeitintervalls zwischen dem zweiten Zeitpunkt (t2) und einem dritten Zeitpunkt (t3) eine Laststromschulter (Ss) erfasst wird, die Schaltspannung sprungförmig oder getaktet auf eine Haltespannung (Uh) von dem dritten Zeitpunkt (t3) bis zu dem Abschaltzeitpunkt (t4) reduziert wird, für den Fall, dass keine Laststromschulter (Ss) während des zweiten Zeitintervalls erfasst wird, die Schaltspannung sprungförmig oder getaktet auf die erste Schaltspannung (Un) von dem dritten Zeitpunkt (t3) bis zu dem Abschaltzeitpunkt (t4) reduziert wird.

2. Verfahren nach Anspruch 1, **dadurch gekennzeichnet, dass** die Haltespannung (Uh) geringer als die Last-Nennspannung (Un) ist.

3. Verfahren nach Anspruch 1, **dadurch gekennzeichnet, dass** die Schaltspannung eine Gleichspannung mit variabler Amplitude oder eine pulsierende Gleichspannung mit konstanter Amplitude und variablem Puls-Pausen-Verhältnis (Tastverhältnis) ist.

4. Schaltungsanordnung zur Durchführung des Verfahrens nach einem der Ansprüche 1 bis 3, wobei
- Mittel (1) zur Erfassung der Laststromschulter (Ss) und Mittel zur Vorgabe eines Zeitintervalls vorgesehen sind,
- wobei diese Mittel (1) in Reihe zur Last (2) und zu einem steuerbaren Schalter (3) geschaltet sind, **dadurch gekennzeichnet, dass** diese Mittel (1) mit Spannungserzeugungs-Mitteln (4) verbunden sind, welche eine Schaltspannung (Un, Um, Uh) erzeugen, die über den steuerbaren Schalter (3) der Last (2) zuführbar ist, wobei ein Zeitgenerator (15) vorgesehen ist, der den Spannungserzeugungs-Mitteln (4) vorgibt, wie lange die jeweiligen Schaltspannungen (Un, Um, Uh) der Last (2) zuzuführen sind.

5. Digitalausgabeeinheit für eine speicherprogrammierbare Steuerung mit einer Schaltungsanordnung nach Anspruch 4,
wobei durch eine CPU der speicherprogrammierbaren Steuerung dem steuerbaren Schalter (3) ein Steuersignal (6) zuführbar ist.

6. Digitalausgabeeinheit nach Anspruch 5 mit mehreren Ausgangskanälen, wobei an jeden Kanal
- eine Last (2) über einen steuerbaren Schalter (3) und
- Mittel (1) zur Erfassung der Laststromschulter (Ss) anschließbar sind.

## Claims

1. Method of switching a load (2) to which a switching voltage (U, Un, Um, Uh) can be fed, **characterized by** the following method steps:
a) step-like application of the switching voltage to a first predeterminable voltage that is substantially equal to the rated voltage (Un) of the load (2) to be switched,
b) determination of the load current (I) during a first predeterminable time interval between a first time instant (t1) and a second time instant (t2),
c) keeping the first predeterminable voltage (Un) constant up to the switching-off of the switching voltage at a first switch-off time instant (t4) if the load current (I) drops in the first time interval or remains the same,
d) step-like or clocked increase of the switching voltage to a maximum switching voltage (Um) if the load current rises in the first time interval, in which case, if a load current shoulder (Ss) is registered during a predeterminable second time interval following the first time interval between the second time instant (t2) and a third time instant (t3) the switching voltage is reduced step-like or clocked to a holding voltage (Uh) from the third time instant (t3) up to the switch-off time instant (t4) and if no load current shoulder (Ss) is registered during the second time interval, the switching voltage is reduced step-like or clocked to the first switching voltage (Un) from the third time instant (t3) up to the switch-off time instant (t4).

2. Method according to Claim 1, **characterized in that** the holding voltage (Uh) is less than the load rated voltage (Un).

3. Method according to Claim 1, **characterized in that** the switching voltage is a direct voltage having variable amplitude or a pulsating direct voltage having constant amplitude and variable mark-space ratio (duty cycle).

4. Circuit arrangement for performing the method according to any one of Claims 1 to 3, wherein
- means (1) are provided for registering the load current shoulder (Ss) and means are provided for setting a time interval,
- wherein said means (1) are connected in series with the load (2) and a controllable switch (3),
**characterized**
**in that** said means (1) are connected to voltage-generating means (4) that generate a switching voltage (Un, Um, Uh) that can be fed via the controllable switch (3) to the load (2), wherein a time generator (15) is provided that predetermines for the voltage-generating means (4) how long the respective switching voltages (Un, Um, Uh) are to be fed to the load (2).

5. Digital output unit for a memory-programmable control system with a circuit arrangement according to Claim 4, wherein a control signal (6) can be fed to the controllable switch (3) by a CPU of the memory-programmable control system.

6. Digital output unit according to Claim 5, having a plurality of output channels, wherein there can be connected to every channel
- a load (2) via a controllable switch (3) and
- means (1) for registering the load current shoulder (Ss)

## Revendications

1. Procédé pour commuter une charge (2) à laquelle une tension de commutation (U, Un, Um, Uh) peut être envoyée,
**caractérisé par** les étapes de procédé suivantes :
a) branchement brusque de la tension de commutation sur une première tension pouvant être prescrite qui correspond globalement à la tension nominale (Un) de la charge à commuter (2),
b) détection du courant de charge (I) pendant un premier intervalle de temps pouvant être prescrit entre un premier instant (t1) et un deuxième instant (t2),
c) maintien à un niveau constant de la première tension pouvant être prescrite (Un) jusqu'à la coupure de la tension de commutation à un instant de coupure (t4) si le courant de charge (I) chute ou reste identique dans le premier intervalle de temps,
d) augmentation brusque ou cadencée de la tension de commutation à une tension de commutation maximale (Um) si le courant de charge augmente dans le premier intervalle de temps, sachant que, si un décrochement de courant de charge (Ss) est détecté pendant un deuxième intervalle de temps pouvant être prescrit qui fait suite au premier intervalle de temps et qui est compris entre le deuxième instant (t2) et un troisième instant (t3), la tension de commutation est réduite de façon brusque ou cadencée à une tension de maintien (Uh) à partir du troisième instant (t3) jusqu'à l'instant de coupure (t4) et, si aucun décrochement de courant de charge (Ss) n'est détecté pendant le deuxième intervalle de temps, la tension de commutation est réduite de façon brusque ou cadencée à la première tension de commutation (Un) à partir du troisième instant (t3) jusqu'à l'instant de coupure (t4).

2. Procédé selon la revendication 1, **caractérisé par le fait que** la tension de maintien (Uh) est inférieure à la tension nominale de charge (Un).

3. Procédé selon la revendication 1, **caractérisé par le fait que** la tension de commutation est une tension continue avec amplitude variable ou une tension continue pulsée avec amplitude constante et rapport impulsions-pauses (taux d'impulsions) variable.

4. Circuit pour la mise en oeuvre du procédé selon l'une des revendications 1 à 3, dans lequel il est prévu des moyens (1) pour détecter le décrochement de courant de charge (Ss) et des moyens pour prescrire un intervalle de temps et dans lequel ces moyens (1) sont branchés en série avec la charge (2) et avec un interrupteur commandable (3), **caractérisé par le fait que** ces moyens (1) sont reliés à des moyens de production de tension (4) qui produisent une tension de commutation (Un, Um, Uh) qui peut être envoyée à la charge (2) par l'intermédiaire de l'interrupteur commandable (3), un générateur temporel (15) étant prévu pour indiquer aux moyens de production de tension (4) pendant combien de temps les tensions de commutation respectives (Un, Um, Uh) sont à envoyer à la charge (2).

5. Unité de sortie numérique pour une commande par programme enregistré avec un circuit selon la revendication 4, un signal de commande (6) pouvant être envoyé à l'interrupteur commandable (3) par une CPU de la commande par programme enregistré.

6. Unité de sortie numérique selon la revendication 5 avec plusieurs canaux de sortie, dans laquelle peuvent être raccordés à chaque canal
- une charge (2) par l'intermédiaire d'un interrupteur commandable (3), et
- des moyens (1) pour détecter le décrochement de courant de charge (Ss).
